# FASCICULE DE BREVET EUROPEEN

(11) **EP 3 576 849 B1**
(45) Date de publication et mention de la délivrance du brevet: **27.09.2023**
(21) Numéro de dépôt: 18705707.0
(22) Date de dépôt: 02.02.2018
(51) Int. Cl.: A62B 35/00

(54) **HARNAIS DE SÉCURITÉ AVEC UNE PIÈCE DE VERROUILLAGE ASSURANT UN BLOCAGE POSITIF DE BOUCLES D'ACCROCHAGE D'UN SYSTÈME DE FERMETURE ET DE RÉGLAGE DE SANGLE**
SICHERHEITSGURT MIT EINEM VERRIEGELUNGSTEIL ZUR FORMSCHLÜSSIGEN FIXIERUNG VON BEFESTIGUNGSSCHNALLEN EINES GURTVERSCHLUSS- UND VERSTELLSYSTEMS
SAFETY HARNESS WITH A LOCKING PART FOR POSITIVELY IMMOBILISING FASTENING BUCKLES OF A STRAP CLOSURE AND ADJUSTMENT SYSTEM

(30) Priorité: 03.02.2017 FR 1750914
(43) Date de publication de la demande: 11.12.2019
(73) Titulaire: Blue Ice Europe, 74310 Les Houches (FR)
(72) Inventeur: IBARRA, Juan-Manuel, 26400 Crest (FR)
(74) Mandataire: Germain Maureau
(86) Numéro de dépôt international: PCT/FR2018/050260
(87) Numéro de publication internationale: WO 2018/142084

(56) Documents cités:
- EP-A1- 3 017 847
- DE-A1-102012 013 668
- US-A- 2 807 852
- US-A- 3 484 908
- US-A- 5 988 315

## Description

La présente invention concerne un harnais de sécurité, comprenant au moins une sangle, au moins un organe d'attache pour l'encordement du harnais de sécurité et un système de fermeture de la sangle muni d'une première boucle d'accrochage solidaire d'un premier brin de la sangle et une deuxième boucle d'accrochage solidaire d'un deuxième brin de la sangle, la deuxième boucle d'accrochage pouvant coopérer avec la première boucle d'accrochage dans une configuration d'accrochage mutuel dans laquelle la sangle est refermée sur elle-même pour former une boucle fermée.

De manière connue dans le domaine de l'escalade, de l'alpinisme ou pour réaliser des travaux en hauteur, un harnais de sécurité aussi connu sous le nom de « baudrier », comprend classiquement au moins une sangle destinée à être conformée en une boucle fermée au moyen d'un système de fermeture et de réglage pour ajuster le périmètre de la boucle fermée à la morphologie de l'utilisateur du harnais.

Une telle sangle est destinée à former, dans la configuration refermée sur elle-même en boucle fermée, une ceinture d'encordement destinée à être disposée à la taille de l'utilisateur du harnais de sécurité, un tour de cuisse pour cuissard, une boucle sous fessière, une boucle destinée à la mise en place sur le torse de l'utilisateur, une bretelle, etc....

Ce type de harnais de sécurité peut également être utilisé dans le domaine du ski, pour les activités de descente de canyon ou pour la spéléologie.

Pour l'encordement du harnais de sécurité et la sécurisation du porteur, il est classiquement prévu au moins un organe d'attache agencé à l'avant de la ceinture d'encordement. Il peut s'agir d'une boucle annulaire montée fixe sur la ceinture ou montée à coulissement le long de la ceinture.

Le système de fermeture est un élément essentiel pour la sécurité et en raison du poids qu'il représente en regard du reste du harnais. Il convient de préciser que la recherche d'optimisation du poids du harnais peut être un critère prépondérant dans certains domaines d'utilisation du harnais. Par ailleurs, il est parfois nécessaire de permettre un réglage aisé et rapide de la sangle afin de rendre le harnais convivial en toute situation.

Il existe une première famille de système de fermeture et de réglage basée sur l'utilisation d'une seule boucle prisonnière sur la sangle et configurée pour permettre à la sangle de passer à travers la boucle dans un sens à un emplacement ajustable de la sangle et de repasser à travers la boucle dans le sens inverse afin de sécuriser la fixation. Si ce système, classiquement connu sous le nom de boucle passant-repassant, est sécuritaire et offre la possibilité d'une ouverture totale (ce qui peut être intéressant par exemple au niveau des tours de cuisse), il ne permet pas de réglage rapide et aisé.

Une deuxième famille de système de fermeture et de réglage est basée sur l'utilisation de deux boucles métalliques prisonnières d'une même extrémité de la sangle, fonctionnant sur le principe d'auto-blocage et permettant une ouverture totale et un réglage rapide. Toutefois, la sécurité conférée n'est pas optimale et le poids est conséquent.

Une troisième famille de système de fermeture et de réglage est basée sur l'utilisation d'une boucle d'accrochage mobile occupant une position ajustable le long de l'un des brins de la sangle et d'une boucle d'accrochage fixe montée sans ajustement à l'extrémité de l'autre brin de la sangle.

Une solution connue de cette troisième famille consiste à utiliser les boucles connues sous le nom courant de « rapco », par exemple telles que décrites dans le brevet US2807852A, généralement au moyen de deux attaches métalliques respectivement mobile et fixe, l'attache mobile étant destinée à être superposée sur l'attache fixe afin de créer un pincement du brin de sangle qui traverse l'attache mobile. Si ce système permet une ouverture totale de la sangle et un réglage rapide, il ne confère pas une sécurité suffisante car les attaches sont susceptibles de s'ouvrir accidentellement lorsque la tension de la sangle n'est pas suffisante. Ce risque est particulièrement présent pour les harnais de sécurité dont l'organe d'attache (pour l'encordement du harnais et la sécurisation du porteur du harnais) est monté mobile le long de la ceinture car l'organe d'attache ainsi coulissant est susceptible de venir soulever l'une des attaches jusqu'à autoriser son déverrouillage.

Une autre solution de la troisième famille est décrite dans le document US5988315A mais le harnais décrit ne répond pas aux problématiques ci-avant.

Une autre solution est décrite dans le document US3484908A mais le harnais décrit ne répond pas aux problématiques ci-avant.

La présente invention vise à résoudre tout ou partie des inconvénients listés ci-dessus.

Dans ce contexte, il existe un besoin de fournir un harnais de sécurité avec un système de fermeture qui soit léger, simple et économique à fabriquer, qui permette une ouverture totale de la sangle et un éventuel réglage rapide, tout en étant totalement sécuritaire en évitant tout risque d'ouverture accidentelle de la sangle.

A cet effet, il est proposé un harnais de sécurité, comprenant au moins une sangle, au moins un organe d'attache pour l'encordement du harnais de sécurité et un système de fermeture de la sangle muni d'une première boucle d'accrochage solidaire d'un premier brin de la sangle et une deuxième boucle d'accrochage solidaire d'un deuxième brin de la sangle, la deuxième boucle d'accrochage pouvant coopérer avec la première boucle d'accrochage dans une configuration d'accrochage mutuel dans laquelle la sangle est refermée sur elle-même pour former une boucle fermée, le harnais de sécurité comprenant une pièce de verrouillage indépendante des première et deuxième boucles d'accrochage, solidaire du premier brin de la sangle ou du deuxième brin de la sangle et apte à varier entre une première configuration où elle occupe un état actif dans lequel elle sollicite les première et deuxième boucles d'accrochage l'une par rapport à l'autre d'une manière assurant un blocage positif des première et deuxième boucles d'accrochage dans la configuration d'accrochage mutuel, et une deuxième configuration où elle occupe un état inactif dans lequel les première et deuxième boucles d'accrochage fixe et mobile peuvent librement adopter ou sortir de la configuration d'accrochage mutuel, dans lequel l'une des première et deuxième boucles d'accrochage se présente sous la forme d'une accroche mâle en matière rigide et l'autre des première et deuxième boucles d'accrochage se présente sous la forme d'une accroche femelle en forme de boucle fermée en matière souple, l'accroche mâle étant prévue pour s'insérer à travers l'accroche femelle et à être agrippée à l'accroche femelle après insertion et dans lequel la pièce de verrouillage se présente sous la forme d'un lien formé dans une matière souple et élastiquement déformable et agencé sous la forme d'une boucle fermée dont les extrémités sont fixées au brin de la sangle dont l'accroche mâle est solidaire et/ou à l'accroche mâle, ledit lien étant apte, lorsqu'il adopte la première configuration correspondant à son état actif, à emprisonner l'accroche femelle en combinaison avec l'accroche mâle et à exercer une tension mécanique sur les accroches mâle et femelle empêchant une sortie de l'accroche mâle hors de l'accroche femelle.

Le harnais de sécurité peut mettre en oeuvre les caractéristiques suivantes avantageuses, prises isolément ou en combinaison.

La pièce de verrouillage comprend des éléments mécaniques permettant de solliciter les première et deuxième boucles d'accrochage l'une par rapport à l'autre lorsqu'elles adoptent leur configuration d'accrochage mutuel, en exerçant une tension mécanique sur celles-ci s'opposant au déplacement relatif des première et deuxième boucles d'accrochage.

La première boucle d'accrochage est fixe en étant solidaire fixement du premier brin de la sangle et la deuxième boucle d'accrochage est mobile en étant solidaire de manière ajustable sur le deuxième brin de la sangle de sorte que le système de fermeture permet un réglage de la sangle tel que la boucle fermée formée lorsque la sangle est refermée sur elle-même dans la configuration d'accrochage mutuel des première et deuxième boucle d'accrochage présente un périmètre réglable par ajustement de la position occupée par la deuxième boucle d'accrochage par rapport au deuxième brin de la sangle.

Le harnais de sécurité comprend des moyens de fixation permettant d'assurer un blocage positif de la pièce de verrouillage dans son état actif par fixation sur au moins l'une des boucles d'accrochage.

Les moyens de fixation comprennent des éléments d'encliquetage mécanique et/ou des éléments magnétiques.

L'invention sera bien comprise à l'aide de la description qui suit de modes particuliers de réalisation de l'invention donnés à titre d'exemples non limitatifs et représentés sur les dessins annexés, dans lesquels :
La Figure 1 est une vue générale d'une ceinture d'encordement d'un premier exemple de réalisation de harnais de sécurité faisant partie de la présente invention, en dehors de situation de configuration d'accrochage mutuel des deux boucles d'accrochage.
La Figure 2 est une vue de détails de la ceinture d'encordement de la Figure 1 au niveau des boucles d'accrochage, en situation de configuration d'accrochage mutuel des boucles d'accrochage et d'état actif de la pièce de verrouillage.
La Figure 3 montre les deux boucles d'accrochage de la ceinture d'encordement d'un deuxième exemple de réalisation de harnais de sécurité ne faisant pas partie de la présente invention revendiquée, en dehors de situation de configuration d'accrochage mutuel des boucles d'accrochage.
La Figure 4 illustre les deux boucles d'accrochage de la Figure 3 en situation de configuration d'accrochage mutuel et d'état actif de la pièce de verrouillage.
La Figure 5 est une vue en coupe longitudinale des deux boucles d'accrochage des Figures 3 et 4 en situation de configuration d'accrochage mutuel et à l'état inactif de la pièce de verrouillage.
La Figure 6 montre le système de fermeture d'un troisième exemple de réalisation de harnais de sécurité ne faisant pas partie de la présente invention revendiquée, les boucles d'accrochage étant dans la situation d'accrochage mutuel et la pièce de verrouillage étant dans son état inactif.

En référence aux Figures 1 à 2 annexées telles que présentées sommairement ci-dessus, l'invention concerne essentiellement un harnais de sécurité comprenant au moins une sangle 10, au moins un organe d'attache (non représenté) permettant l'encordement du harnais de sécurité afin de sécuriser le porteur du harnais, et un système de fermeture de la sangle 10. Les figures 3 à 6 ne font pas partie de la présente invention revendiquée.

De manière générale, le harnais de sécurité est destiné à être utilisé dans le cadre des activités d'alpinisme, d'escalade, de travaux en hauteur, de descente en canyon, de ski, ou encore de spéléologie.

La sangle 10, une fois refermée sur elle-même au moyen du système de fermeture de sorte à former une boucle fermée, est destinée à former par exemple une ceinture d'encordement (comme c'est le cas dans les deux modes de réalisation représentés sur les Figures 1 à 5) destinée à être placée à la taille de l'utilisateur mais elle pourrait indifféremment constituer un tour de cuisse, une ceinture sous fessière, une ceinture à utilisation au niveau du torse, une bretelle, etc.... A titre d'exemple, la sangle 10 est constituée dans un tissu synthétique notamment en polyéthylène haute densité, et éventuellement une structure de garnissage comme par exemple une mousse de remplissage dans certaines zones de sa longueur.

L'organe d'attache est notamment agencé à l'avant de la ceinture d'encordement pour assurer l'encordement de la ceinture et donc du harnais. L'organe d'attache est par exemple constitué par une boucle annulaire, formée dans un matériau rigide ou dans un matériau souple, solidaire de la ceinture en étant montée fixe le long de celle-ci ou à l'inverse en étant montée à coulissement le long de la partie avant de la ceinture.

La nature de la sangle 10 et celle de l'organe d'attache ne sont pas en soi une partie importante de l'invention. Par contre, la nature du système de fermeture revêt un caractère important, et fera l'objet d'une description détaillée d'un mode de réalisation envisageable conformément aux Figures 1 et 2. Les figures 3 à 6 représentent un autre mode de réalisation de système de fermeture ne faisant pas partie de la présente invention revendiquée.

Pour des raisons de simplicité de compréhension et de lecture, les éléments présentant une fonction similaire d'un mode de réalisation à l'autre conserveront les mêmes références sur toutes les Figures 1 à 6, même si la forme et la conception de ces éléments sont différentes d'un mode de réalisation à l'autre.

De manière générale, le système de fermeture est destiné à pouvoir refermer la sangle 10 sur elle-même afin de former une boucle fermée ou au contraire à pouvoir ouvrir complètement la boucle. Ceci peut être très intéressant, par exemple, lorsque la sangle est destinée à constituer un tour de cuisse afin de faciliter le chaussage. La fermeture et l'ouverture de la sangle 10 doivent être très aisées et rapides, afin d'offrir une convivialité optimale au harnais de sécurité. Le poids du système de fermeture doit être aussi contenu que possible. Enfin, le système de fermeture est configuré pour empêcher toute ouverture inopinée de la boucle fermée délimitée par la sangle 10, pour des raisons de sécurité.

Dans les deux modes de réalisation décrits plus loin en référence respectivement aux Figures 1 et 2 et aux Figures 3 à 6, le système de fermeture est muni d'une première boucle d'accrochage 11 solidaire d'un premier brin 101 de la sangle 10 et une deuxième boucle d'accrochage 12 solidaire d'un deuxième brin 102 de la sangle 10. La deuxième boucle d'accrochage 12 est apte à coopérer avec la première boucle d'accrochage 11 de sorte à adopter une configuration d'accrochage mutuel dans laquelle la sangle 10 est refermée sur elle-même pour former une boucle fermée.

Essentiellement, les deux modes de réalisation respectivement des Figures 1 et 2 et des Figures 3 à 6 diffèrent l'un de l'autre quant à la nature de la première boucle d'accrochage fixe 11 et de la deuxième boucle d'accrochage 12 et quant à la nature de coopérer entre elles dans la configuration d'accrochage mutuel.

De plus, dans les deux modes de réalisation décrits plus loin en référence respectivement aux Figures 1 et 2 et aux Figures 3 à 6, le système de fermeture comprend une pièce de verrouillage 13 indépendante de la première boucle d'accrochage 11 et de la deuxième boucle d'accrochage 12. La pièce de verrouillage 13 est solidaire du premier brin 101 de la sangle 10 dont est solidaire la première boucle d'accrochage 11 ou du deuxième brin 102 de la sangle 10 dont est solidaire la deuxième boucle d'accrochage 12. La pièce de verrouillage 13, de ce fait imperdable, est apte à varier par actionnement de l'utilisateur entre une première configuration où elle occupe un état actif (Figure 2 pour le premier mode de réalisation illustré sur le premier exemple des Figures 1 et 2 ; Figure 4 pour le premier exemple du deuxième mode de réalisation illustré sur les Figures 3 à 5) dans lequel elle sollicite les première et deuxième boucles d'accrochage 11, 12 l'une par rapport à l'autre d'une manière assurant un blocage positif des première et deuxième boucles d'accrochage 11, 12 dans la configuration d'accrochage mutuel, et une deuxième configuration où elle occupe un état inactif (Figure 1 pour le premier mode de réalisation illustré sur le premier exemple des Figures 1 et 2 ; Figure 6 pour le deuxième exemple du deuxième mode de réalisation illustré sur la Figure 6) dans lequel les première et deuxième boucles d'accrochage 11, 12 peuvent librement adopter ou sortir de la configuration d'accrochage mutuel.

A cet effet et autrement dit, la pièce de verrouillage 13 comprend des éléments mécaniques, qui seront détaillés plus loin, permettant de solliciter les première et deuxième boucles d'accrochage 11, 12 l'une par rapport à l'autre lorsqu'elles adoptent leur configuration d'accrochage mutuel, en exerçant une tension mécanique sur celles-ci s'opposant au déplacement relatif des première et deuxième boucles d'accrochage 11, 12. La nature des éléments mécaniques ainsi évoqués et la manière de les former structurellement varient entre le premier mode de réalisation et le deuxième mode de réalisation, même si le principe général est commun aux deux modes de réalisation.

Les deux modes de réalisation respectivement des Figures 1 et 2 et des Figures 3 à 6 diffèrent également l'un de l'autre quant à la nature de la pièce de verrouillage 13 et quant à la nature d'occuper l'état actif à des fins de blocage positif tel que décrit plus haut.

Par « blocage positif dans la configuration d'accrochage mutuel », il est entendu ici que la configuration d'accrochage mutuel est garantie de manière certaine par la pièce de verrouillage 13 tant qu'aucune action spécifiquement requise pour la placer dans son état inactif n'est appliquée à la pièce de verrouillage 13 par le porteur du harnais de sécurité.

De manière non limitative, il est avantageux de prévoir que la première boucle d'accrochage 11 soit fixe en étant solidaire fixement du premier brin 101 de la sangle 10 et que la deuxième boucle d'accrochage 12 soit mobile en étant solidaire de manière ajustable sur le deuxième brin 102 de la sangle 10 de sorte que le système de fermeture permette un réglage de la sangle 10 tel que la boucle fermée formée lorsque la sangle 10 est refermée sur elle-même dans la configuration d'accrochage mutuel des première et deuxième boucle d'accrochage 11, 12 présente un périmètre réglable par ajustement de la position occupée par la deuxième boucle d'accrochage 12 par rapport au deuxième brin 102 de la sangle 10. Quel que soit le mode de réalisation concerné, il reste toutefois tout à fait possible d'envisager que chacune des première et deuxième boucles d'accrochage 11, 12 soit fixe en étant solidaire fixement du brin 101, 102 sur lequel elle est montée.

Selon un mode de réalisation particulier, le harnais de sécurité comprend des moyens de fixation permettant d'assurer un blocage positif de la pièce de verrouillage 13 dans son état actif par fixation sur au moins l'une des première et deuxième boucles d'accrochage 11, 12. Ainsi, il est possible de prévoir que la pièce de verrouillage 13, lorsqu'elle occupe son état actif assurant elle-même le blocage positif des boucles d'accrochage 11, 12 dans leur configuration d'accrochage mutuel, soit fixée au moyen d'un blocage positif à la première boucle 11 et/ou à la deuxième boucle 12 par ces moyens de fixation. Un exemple de tels moyens de fixation seront illustrés sur la Figure 6. Les moyens de fixation peuvent notamment comprendre des éléments d'encliquetage mécanique et/ou des éléments magnétiques, ce qui est efficace, économique et léger. Les moyens de fixation peuvent comprendre des premiers éléments solidaires de la pièce de verrouillage 13 et des seconds éléments complémentaires solidaires de la boucle d'accrochage 11, 12 à laquelle elle vient se fixer.

Par « blocage positif dans l'état actif », il est entendu ici que l'état actif de la pièce de verrouillage 13 est garanti de manière certaine par les moyens de fixation tant qu'aucune action spécifiquement requise pour les déverrouiller n'est appliquée aux moyens de fixation par le porteur du harnais de sécurité.

Le passage de la pièce de verrouillage 13 de la première configuration où elle occupe son état actif à la deuxième configuration où elle occupe son état inactif, et réciproquement, résulte d'un changement de position de la pièce de verrouillage 13 par rapport au brin 101, 102 de la sangle 10 dont la pièce de verrouillage 13 est solidaire. Notamment, dans le deuxième mode de réalisation des Figures 3 à 5, la pièce de verrouillage 13 est montée à coulissement sur le brin 101, 102 de la sangle 10 dont elle est solidaire, le changement de position de la pièce de verrouillage 13 se pratiquant par coulissement le long de ce brin 101, 102 de la sangle 10. La pièce de verrouillage 13 peut être équipée de moyens de guidage à coulissement prévus à cet effet, comme cela sera par exemple illustré sur la Figure 6. Dans le cas du premier mode de réalisation en référence aux Figures 1 et 2, le changement de position de la pièce de verrouillage 13 pour passer de l'état actif à l'état inactif et réciproquement se pratique par un basculement de la pièce de verrouillage 13 par rapport au brin dont elle est solidaire.

En référence maintenant plus spécifiquement au premier mode de réalisation des Figures 1 et 2, conformément à la présente invention revendiquée, l'une des première et deuxième boucles d'accrochage 11, 12 se présente sous la forme d'une accroche mâle en matière rigide et l'autre des première et deuxième boucles d'accrochage 11, 12 se présente sous la forme d'une accroche femelle en forme de boucle fermée en matière souple, l'accroche mâle étant prévue pour s'insérer à travers l'accroche femelle et à être agrippée à l'accroche femelle après insertion.

Dans l'exemple illustré, l'accroche mâle se présente sous la forme d'une pièce en plastique pourvue de deux saillies latérales 14a, 14b servant à agripper l'accroche femelle qui est réalisée ici par une boucle fermée 15 en matière synthétique souple, un peu à la manière de deux crochets.

A titre d'exemple, l'accroche mâle tient lieu de boucle d'accrochage mobile tandis que l'accroche femelle sous la forme de boucle fermée 15 constitue une boucle d'accrochage fixe, même si une disposition inversée peut être envisagée en fonction de la conception de la sangle 10. Alternativement encore, les deux accroches mâle et femelle peuvent constituer deux boucles d'accrochage 11, 12 fixes dans le cas où le système de fermeture n'est pas destiné à permettre un réglage de périmètre.

Par ailleurs, dans le premier mode de réalisation des Figures 1 et 2, conformément à la présente invention revendiquée, la pièce de verrouillage 13 se présente sous la forme d'un lien 16 formé dans une matière souple et élastiquement déformable et agencé sous la forme d'une boucle fermée. Sur les figures, les extrémités de ce lien 16 sont fixées au brin 101, 102 de la sangle 10 dont l'accroche mâle est solidaire. Alternativement ou en combinaison, de manière non représentée, les deux extrémités du lien 16 pourraient être fixées directement à l'accroche mâle, typiquement au niveau respectivement des deux saillies latérales 14a, 14b. Conformément à la présente invention revendiquée, le lien 16 est configuré de telle manière à emprisonner l'accroche femelle, lorsque le lien 16 adopte la première configuration correspondant à son état actif, en combinaison avec l'accroche mâle et à exercer une tension mécanique sur les accroches mâle et femelle empêchant une sortie de l'accroche mâle hors de l'accroche femelle. Dans l'exemple représenté, le lien 16 est constitué sous la forme de deux brins noués entre eux vers leurs extrémités distales tandis que leurs extrémités proximales sont solidaires du brin 102 de la sangle 10.

Pour passer le lien 16 constitutif de la pièce de verrouillage 13 dans l'état actif, il suffit, une fois que l'accroche mâle est en situation d'accrochage mutuel avec l'accroche femelle (ceci étant préalablement obtenu par insertion de l'accroche mâle au travers de la boucle fermée 15 jusqu'à agrippement des saillies latérales 14a, 14b sur la boucle fermée 15), de déplacer le lien 16 par basculement par rapport au brin de la sangle 10 dont le lien est solidaire de sorte à faire passer l'accroche mâle à travers le lien 16 jusqu'à agrippement des saillies latérales 14a, 14b sur le lien 16. Le lien 16 emprisonne alors la boucle fermée 15 en combinaison avec la pièce constitutive de l'accroche mâle et, au moins de par son élasticité, exerce une tension mécanique sur l'accroche mâle et sur la boucle fermée 15 empêchant toute sortie de l'accroche mâle hors de la boucle fermée 15 tant que le lien 16 est en place. Ce blocage ainsi obtenu est donc un blocage positif car il sera maintenu tant que le lien 16 ne sera pas spécifiquement retiré hors des saillies latérales 14a, 14b par un basculement inverse, indépendamment de la tension exercée sur les brins 101, 102 de la sangle 10.

Il est donc compris ici que les éléments mécaniques qui permettant de solliciter les première et deuxième boucles d'accrochage 11, 12 l'une par rapport à l'autre lorsqu'elles adoptent leur configuration d'accrochage mutuel, en exerçant une tension mécanique sur celles-ci s'opposant au déplacement relatif des première et deuxième boucles d'accrochage 11, 12, sont obtenus par la forme du lien 16 en boucle fermée, par sa capacité à enfermer l'accroche femelle en combinaison avec l'accroche mâle et par une longueur du lien 16 adaptée de sorte que lorsqu'il emprisonne l'accroche femelle, le lien soit déformé élastiquement afin d'exercer de manière réciproque la tension mécanique qui sollicite les accroche mâle et femelle de la manière assurant leur blocage positif en configuration d'accrochage mutuel.

En référence maintenant plus spécifiquement au deuxième mode de réalisation des Figures 3 à 6, les première et deuxième boucles d'accrochage 11, 12 sont constituées respectivement par des première et deuxième attaches aptes à coopérer entre elles, lorsqu'elles adoptent la configuration d'accrochage mutuel (situation des Figures 4 à 6), par simple appui l'une contre l'autre où la deuxième attache est dans une position superposée sur la première attache. Par exemple, les première et deuxième attaches se présentent globalement sous la forme de plaques métalliques globalement planes et ajourées en leur centre pour délimiter chacune une ouverture centrale. La deuxième attache est destinée à venir s'appuyer contre une face supérieure 23 de la première attache. La première attache est solidaire, par exemple fixement, d'une extrémité libre du premier brin 101 de la sangle 10, typiquement en étant emprisonnée dans une boucle refermée sur elle-même formée à l'extrémité libre du premier brin 101 de la sangle 10. La deuxième attache permet au deuxième brin 102 de la sangle 10 de traverser la deuxième attache, au niveau de son ouverture centrale, en formant un coude 17 sous la forme d'un passant simple. La position de la deuxième attache est par exemple ajustable le long du deuxième brin 102 en faisant coulisser plus ou moins la deuxième attache le long du deuxième brin 102. La première attache et la deuxième attache provoquent un pincement 18 du deuxième brin 102 de la sangle 10 au niveau du coude 17 entre les première et deuxième attaches. La force de ce pincement 18 augmente en même temps que la tension appliquée sur les premier et deuxième brins 101, 102 de la sangle 10.

Dans une variante telle que représentée aux figures 3 à 6, la deuxième attache est apte à traverser l'ouverture 22 délimitée par la première attache pour venir adopter la configuration d'accrochage mutuel. Dans cette variante, la pièce de verrouillage 13 permet avantageusement, outre assurer le blocage positif du pincement 18 du deuxième brin 102 au niveau du coude 17 formé à travers la deuxième attache, d'empêcher la deuxième attache, dans sa position superposée à la première attache, de passer au travers de l'ouverture 22 de la première attache même si la tension appliquée à la sangle 10 devient faible.

Autrement dit, dans le deuxième mode de réalisation qui ne fait pas partie de la présente invention revendiquée, la pièce de verrouillage 13 sollicite dans son état actif les première et deuxième attaches de sorte à exercer sur elles une tension mécanique s'opposant au déplacement relatif entre les première et deuxième attaches. Cette tension mécanique exercée par la pièce de verrouillage 13 d'une part assure un blocage positif du pincement 18 du deuxième brin 102 de la sangle 10 entre les première et deuxième attaches et d'autre part empêche la deuxième attache, dans sa position superposée sur la première attache (situation des Figures 4 à 6), de passer au travers de l'ouverture 22 centrale de la première attache à travers laquelle elle est préalablement passée pour venir occuper ladite position superposée. Ce blocage positif est présent indépendamment de la tension exercée sur les brins 101, 102 de la sangle 10.

Sur la Figure 3, les deux attaches ne sont pas encore en situation de configuration d'accrochage mutuel. Pour venir occuper cette configuration, il est nécessaire de passer la deuxième attache, préalablement montée sur le deuxième brin 102 de la sangle 10 en formant le coude 17, à travers l'ouverture 22 de la première attache et de mettre en appui la deuxième attache sur la face supérieure 23 de la première attache. On aboutit à la situation de la Figure 5, le pincement 18 étant présent. Il convient de préciser que ce pincement 18 se produit et de manière autobloquante uniquement si la deuxième attache est en appui simple sur la première attache par sa première face 19 tandis que ce pincement 18 ne se produit pas si la deuxième attache vient en appui contre la première attache par sa deuxième face 20 opposée à la première face 19 suivant le sens de l'épaisseur de la deuxième attache.

C'est pourquoi, selon un mode de réalisation, la pièce de verrouillage 13 est équipée d'un système détrompeur assurant que la pièce de verrouillage 13 peut être placée dans sa première configuration et dans son état actif si la première face 19 de la deuxième attache est en appui contre la première attache et assurant que la pièce de verrouillage 13 ne peut pas être placée dans sa première configuration et dans son état actif si la deuxième face 20 de la deuxième attache est en appui contre la première attache.

Sur la Figure 4, la référence 21 représente la position occupée par la pièce de verrouillage 13 lorsqu'elle est dans sa première configuration et que, de ce fait, elle occupe son état actif. La référence 21' représente la position occupée par la pièce de verrouillage 13 lorsqu'elle est dans sa deuxième configuration et que, de ce fait, elle occupe son état inactif, dans l'hypothèse où la pièce de verrouillage 13 serait solidaire, typiquement en étant montée à coulissement, du deuxième brin 102 de la sangle 10 dont est également solidaire la deuxième boucle d'accrochage 12. Enfin, la référence 21" représente la position occupée par la pièce de verrouillage 13 lorsqu'elle est dans sa deuxième configuration et que, de ce fait, elle occupe son état inactif, dans l'hypothèse où la pièce de verrouillage 13 serait solidaire, typiquement en étant montée à coulissement, du premier brin 101 de la sangle 10 dont est également solidaire la première boucle d'accrochage 11.

Dans une variante non représentée, les première et deuxième attaches sont solidaires l'une de l'autre à demeure, notamment en étant montée à pivotement l'une par rapport à l'autre.

La Figure 6 illustre, sous la forme d'un deuxième exemple de réalisation, une autre variante possible du deuxième mode de réalisation de harnais de sécurité qui ne fait pas partie de la présente invention revendiquée. Ainsi dans cet exemple en référence à la Figure 6, le système de fermeture comprend, comme dans le cas de la figure 3, une première attache qui constitue la première boucle d'accrochage, une deuxième attache qui constitue la deuxième boucle d'accrochage 12 et une pièce de verrouillage 13. La pièce de verrouillage 13 délimite un coulisseau 26 monté à coulissement sur le deuxième brin 102 de la sangle 10 dont est solidaire la deuxième attache et un logement 25 dans lequel une partie de la deuxième attache, lorsque les première et deuxième attaches adoptent la configuration d'accrochage mutuel par simple appui l'une sur l'autre, est apte à être insérée. Le coulisseau 26 et le logement 25 sont superposés transversalement à la direction suivant laquelle le deuxième brin 102 s'étend et sont délimités par la pièce de verrouillage 13 qui est alors formée de manière monobloc dans un matériau rigide comme par exemple un acier ou un plastique. Au niveau de la deuxième attache, la sangle 10 forme un coude 17 de la même manière que cela l'a été décrit pour le premier exemple représenté sur les Figures 3 à 5. La première attache et la deuxième attache provoquent un pincement du deuxième brin 102 de la sangle 10 au niveau du coude 17 entre les première et deuxième attaches. La force de ce pincement augmente en même temps que la tension appliquée sur les premier et deuxième brins 101, 102 de la sangle 10. Dans son état actif qui résulte de l'insertion de la partie correspondante de la deuxième attache dans le logement 25, la pièce de verrouillage 13 sollicite les première et deuxième attaches de sorte à exercer sur elles une tension mécanique s'opposant au déplacement relatif entre les première et deuxième attaches. Cette tension mécanique exercée par la pièce de verrouillage 13 d'une part assure le blocage positif du pincement du deuxième brin 102 de la sangle 10 entre les première et deuxième attaches et d'autre part empêche la deuxième attache, dans sa position superposée sur la première attache, de passer au travers de l'ouverture 22 centrale de la première attache à travers laquelle elle est préalablement passée pour venir occuper ladite position superposée. Ce blocage positif est présent indépendamment de la tension exercée sur les brins 101, 102 de la sangle 10. Il s'agit là de la raison d'être conjointe du coulisseau 26 et du logement 25 : leur organisation ainsi décrite et représentée permet en pratique que lorsque la partie de la deuxième attache est insérée dans le logement 25, la pièce de verrouillage 13, via la liaison entre la deuxième attache et le coulisseau 26 de la pièce de verrouillage 13 formée concrètement par le deuxième brin 102, s'oppose au soulèvement de la deuxième attache en appui sur la première attache. En bloquant toute possibilité de soulèvement de la deuxième attache par rapport à la première attache grâce à la tension mécanique exercée par la pièce de verrouillage 13 par l'intermédiaire du brin 102 de la sangle 10, la pièce de verrouillage 13 permet in fine d'assurer, dans son état actif, le blocage positif des deux attaches dans leur configuration d'accrochage mutuel.

Comme il l'a déjà été décrit, grâce au coulisseau 26, le changement d'état de la pièce de verrouillage se pratique par un changement de position par coulissement de la pièce de verrouillage le long du brin 102 de la sangle 10.

Il est ici précisé que le logement 25 peut être prévu pour recevoir, en plus de la partie de la deuxième attache qui vient s'y insérer ou en substitution, une partie de la première attache. Le fonctionnement décrit précédemment serait identique.

Le harnais de sécurité représenté sur la Figure 6 présente l'avantage de comprendre des moyens de fixation évoqués précédemment, permettant d'assurer le blocage positif de la pièce de verrouillage 13 dans son état actif par fixation sur la deuxième attache. Ainsi, la pièce de verrouillage 13, lorsqu'elle occupe son état actif assurant elle-même le blocage positif des boucles d'accrochage 11, 12 dans leur configuration d'accrochage mutuel, est fixée au moyen d'un blocage positif à la deuxième attache par ces moyens de fixation. Ces moyens de fixation comprennent des premiers éléments d'encliquetage mécaniques 24b solidaires de la pièce de verrouillage 13 et des seconds éléments d'encliquetage mécaniques 24a complémentaires solidaires de la deuxième attache à laquelle elle vient se fixer.

Il est donc compris ici que, dans le deuxième mode de réalisation tel que représenté avec l'exemple de la Figure 6, les éléments mécaniques qui permettant de solliciter les première et deuxième boucles d'accrochage 11, 12 l'une par rapport à l'autre lorsqu'elles adoptent leur configuration d'accrochage mutuel, en exerçant une tension mécanique sur celles-ci s'opposant au déplacement relatif des première et deuxième boucles d'accrochage 11, 12, sont obtenus par la présence conjointe du coulisseau 26, du logement 25 qui est apte à recevoir une partie de la première attache et/ou une partie de la deuxième attache, et des éventuels moyens de fixation 24a, 24b.

Le harnais de sécurité qui vient d'être décrit présente l'avantage d'être léger, simple et économique à fabriquer, de permettre une ouverture totale de la sangle et un réglage rapide, et d'être totalement sécuritaire en évitant tout risque d'ouverture accidentelle de la sangle 10.

## Revendications

1. Harnais de sécurité, comprenant au moins une sangle (10), au moins un organe d'attache pour l'encordement du harnais de sécurité et un système de fermeture de la sangle (10) muni d'une première boucle d'accrochage (11) solidaire d'un premier brin (101) de la sangle (10) et une deuxième boucle d'accrochage (12) solidaire d'un deuxième brin (102) de la sangle (10), la deuxième boucle d'accrochage (12) pouvant coopérer avec la première boucle d'accrochage fixe (11) dans une configuration d'accrochage mutuel dans laquelle la sangle (10) est refermée sur elle-même pour former une boucle fermée, le harnais de sécurité comprenant une pièce de verrouillage (13) indépendante des première et deuxième boucles d'accrochage (11, 12), solidaire du premier brin (101) de la sangle (10) ou du deuxième brin (102) de la sangle (10) et apte à varier entre une première configuration où elle occupe un état actif dans lequel elle sollicite les deux boucles d'accrochage (11, 12) l'une par rapport à l'autre d'une manière assurant un blocage positif des boucles d'accrochage (11, 12) dans la configuration d'accrochage mutuel, et une deuxième configuration où elle occupe un état inactif dans lequel les deux boucles d'accrochage (11, 12) peuvent librement adopter ou sortir de la configuration d'accrochage mutuel, **caractérisé en ce que** l'une des première et deuxième boucles d'accrochage (11, 12) se présente sous la forme d'une accroche mâle en matière rigide et l'autre des première et deuxième boucles d'accrochage (11, 12) se présente sous la forme d'une accroche femelle en forme de boucle fermée (15) en matière souple, l'accroche mâle étant prévue pour s'insérer à travers l'accroche femelle et à être agrippée à l'accroche femelle après insertion et **en ce que** la pièce de verrouillage (13) se présente sous la forme d'un lien (16) formé dans une matière souple et élastiquement déformable et agencé sous la forme d'une boucle fermée dont les extrémités sont fixées au brin (101, 102) de la sangle (101) dont l'accroche mâle est solidaire et/ou à l'accroche mâle, ledit lien (16) étant apte, lorsqu'il adopte la première configuration correspondant à son état actif, à emprisonner l'accroche femelle en combinaison avec l'accroche mâle et à exercer une tension mécanique sur les accroches mâle et femelle empêchant une sortie de l'accroche mâle hors de l'accroche femelle.

2. Harnais de sécurité selon la revendication 1, **caractérisé en ce que** la pièce de verrouillage (13) comprend des éléments mécaniques permettant de solliciter les première et deuxième boucles d'accrochage (11, 12) l'une par rapport à l'autre lorsqu'elles adoptent leur configuration d'accrochage mutuel, en exerçant une tension mécanique sur celles-ci s'opposant au déplacement relatif des première et deuxième boucles d'accrochage (11, 12).

3. Harnais de sécurité selon l'une des revendications 1 ou 2, **caractérisé en ce que** la première boucle d'accrochage (11) est fixe en étant solidaire fixement du premier brin (101) de la sangle (10) et la deuxième boucle d'accrochage (12) est mobile en étant solidaire de manière ajustable sur le deuxième brin (102) de la sangle (10) de sorte que le système de fermeture permet un réglage de la sangle (10) tel que la boucle fermée formée lorsque la sangle (10) est refermée sur elle-même dans la configuration d'accrochage mutuel des première et deuxième boucle d'accrochage (11, 12) présente un périmètre réglable par ajustement de la position occupée par la deuxième boucle d'accrochage (12) par rapport au deuxième brin (102) de la sangle (10).

4. Harnais de sécurité selon l'une quelconque des revendications 1 à 3, **caractérisé en ce qu'**il comprend des moyens de fixation (24a, 24b) permettant d'assurer un blocage positif de la pièce de verrouillage (13) dans son état actif par fixation sur au moins l'une des boucles d'accrochage (11, 12).

5. Harnais de sécurité selon la revendication 4, **caractérisé en ce que** les moyens de fixation (24a, 24b) comprennent des éléments d'encliquetage mécanique et/ou des éléments magnétiques.

## Patentansprüche

1. Sicherheitsgurt, der mindestens einen Gurt (10), mindestens ein Befestigungselement zum Anseilen des Sicherheitsgurts und ein System zum Schließen des Gurts (10), das mit einer ersten Verankerungsschlaufe (11), die an einem ersten Strang (101) des Gurts (10) befestigt ist, und einer zweiten Verankerungsschlaufe (12), die an einem zweiten Strang (102) des Gurts (10) befestigt ist, versehen ist, wobei die zweite Verankerungsschlaufe (12) mit der ersten festen Verankerungsschlaufe (11) in einer gegenseitigen Verankerungskonfiguration zusammenwirken kann, in der der Gurt (10) in sich selbst geschlossen ist, um eine geschlossene Schlaufe zu bilden, wobei der Sicherheitsgurt ein Verriegelungsstück (13) umfasst, das unabhängig von der ersten und der zweiten Verankerungsschlaufe (11, 12) ist, fest mit dem ersten Strang (101) des Gurts (10) oder dem zweiten Strang (102) des Gurts (10) verbunden und dazu geeignet ist, zwischen einer ersten Konfiguration, in der es einen aktiven Zustand einnimmt, in dem es die beiden Verankerungsschlaufen (11, 12) so gegeneinander vorspannt, dass eine formschlüssige Sicherung der Verankerungsschlaufen (11, 12) in der gegenseitigen Verankerungskonfiguration gewährleistet ist, und einer zweiten Konfiguration, in der es einen inaktiven Zustand einnimmt, in dem die beiden Verankerungsschlaufen (11, 12) die gegenseitige Verankerungskonfiguration frei annehmen oder verlassen können, zu variieren, **dadurch gekennzeichnet, dass** eine der ersten und der zweiten Verankerungsschlaufe (11, 12) die Form einer männlichen Verankerung aus einem starren Material aufweist und die andere der ersten und der zweiten Verankerungsschlaufe (11, 12) die Form einer weiblichen Verankerung in Form einer geschlossenen Schlaufe (15) aus einem flexiblen Material aufweist, wobei die männliche Verankerung dazu vorgesehen ist, durch die weibliche Verankerung eingeführt zu werden und nach dem Einführen an der weiblichen Verankerung festgehalten zu werden, und dadurch, dass das Verriegelungsstück (13) in Form eines Verbindungsstücks (16) vorliegt, das aus einem flexiblen und einem elastisch verformbaren Material ausgebildet und in Form einer geschlossenen Schleife angeordnet ist, deren Enden am Strang (101, 102) des Gurts (101) fixiert sind, dessen männliche Verankerung integral und/oder mit der männlichen Verankerung verbunden ist, wobei das Verbindungsstück (16) dazu geeignet ist, die weibliche Verankerung in Verbindung mit der männlichen Verankerung einzuschließen und eine mechanische Spannung auf die männliche und die weibliche Verankerung auszuüben, wodurch verhindert wird, dass die männliche Verankerung die weibliche Verankerung verlässt.

2. Sicherheitsgurt nach Anspruch 1, **dadurch gekennzeichnet, dass** das Verriegelungsstück (13) mechanische Elemente umfasst, die es ermöglichen, die erste und die zweite Verankerungsschlaufe (11, 12) in Bezug zueinander vorzuspannen, wenn sie ihre gegenseitige Verankerungskonfiguration einnehmen, indem eine mechanische Spannung auf sie ausgeübt wird, die der Relativbewegung der ersten und der zweiten Verankerungsschlaufe (11, 12) entgegenwirkt.

3. Sicherheitsgurt nach einem der Ansprüche 1 oder 2, **dadurch gekennzeichnet, dass** die erste Verankerungsschlaufe (11) durch festes Befestigen am ersten Strang (101) des Gurts (10) fixiert ist und die zweite Verankerungsschlaufe (12) durch einstellbares Befestigen am zweiten Strang (102) des Gurts (10) beweglich ist, so dass das Verschlusssystem eine Einstellung des Riemens (10) ermöglicht, so dass das Verschlusssystem ein Anpassen des Gurts (10) ermöglicht, derart, dass die geschlossene Schlaufe, die gebildet wird, wenn der Gurt (10) in sich selbst in der gegenseitigen Verankerungskonfiguration der ersten und der zweiten Verankerungsschlaufe (11, 12) geschlossen ist, einen anpassbaren Umfang aufweist, indem die von der zweiten Verankerungsschlaufe (12) eingenommene Position in Bezug zum zweiten Strang (102) des Gurts (10) eingestellt wird.

4. Sicherheitsgurt nach einem der Ansprüche 1 bis 3, **dadurch gekennzeichnet, dass** er Fixierungsmittel (24a, 24b) umfasst, die es ermöglichen, eine formschlüssige Sicherung des Verriegelungsstücks (13) in seinem aktiven Zustand durch Fixieren an mindestens einer der Verankerungsschlaufen (11, 12) zu gewährleisten.

5. Sicherheitsgurt nach Anspruch 4, **dadurch gekennzeichnet, dass** die Fixierungsmittel (24a, 24b) mechanische Einrastelemente und/oder magnetische Elemente umfassen.

## Claims

1. A safety harness comprising at least one strap (10), at least one fastening member for the tie-in of the safety harness and a closing system of the strap (10) provided with a first hooking loop (11) secured to a first strand (101) of the strap (10) and a second hooking loop (12) secured to a second strand (102) of the strap (10), the second hooking loop (12) being able to cooperate with the first fixed hooking loop (11) in a mutual hooking configuration in which the strap (10) is closed on itself to form a closed loop, the safety harness comprising a locking part (13) independent of the first and second hooking loops (11, 12), secured to the first strand (101) of the strap (10) or to the second strand (102) of the strap (10) and able to vary between a first configuration in which it occupies an active state in which it biases the two hooking loops (11, 12) relative to each other in a way ensuring positive blocking of the hooking loops (11, 12) in the mutual hooking configuration, and a second configuration in which it occupies an inactive state in which the two hooking loops (11, 12) can freely adopt or exit the mutual hooking configuration, **characterized in that** one of the first and second hooking loops (11, 12) is in the form of a male hook made of rigid material and the other of the first and second hooking loops (11, 12) is in the form of a female hook in the form of a closed loop (15) made of flexible material, the male hook being provided to be inserted through the female hook and to be gripped to the female hook after insertion and **in that** the locking part (13) is in the form of a link (16) formed in a flexible and elastically deformable material and arranged in the form of a closed loop whose ends are fixed to the strand (101, 102) of the strap (101) whose male hook is secured and/or to the male hook, said link (16) being able, when it adopts the first configuration corresponding to its active state, to trap the female hook in combination with the male hook and to exert mechanical tension on the male and female hooks preventing an exit of the male hook from the female hook.

2. The safety harness according to claim 1, **characterized in that** the locking part (13) comprises mechanical elements allowing to bias the first and second hooking loops (11, 12) relative to each other when they adopt their mutual hooking configuration, by exerting a mechanical tension thereon opposing the relative displacement of the first and second hooking loops (11,12).

3. The safety harness according to any of claims 1 or 2, **characterized in that** the first hooking loop (11) is fixed by being fixedly secured to the first strand (101) of the strap (10) and the second hooking loop (12) is movable by being adjustably secured to the second strand (102) of the strap (10) so that the closing system allows an adjustment of the strap (10) such as the closed loop formed when the strap (10) is closed on itself in the mutual hooking configuration of the first and second hooking loop (11, 12) has an adjustable perimeter by adjusting the position occupied by the second hooking loop (12) relative to the second strand (102) of the strap (10).

4. The safety harness according to any one of claims 1 to 3, **characterized in that** it comprises fixing means (24a, 24b) allowing to ensure a positive blocking of the locking part (13) in its active state by fixing on at least one of the hooking loops (11, 12).

5. The safety harness according to claim 4, **characterized in that** the fixing means (24a, 24b) comprise mechanical snap-fitting elements and/or magnetic elements.
